# EUROPÄISCHE PATENTSCHRIFT

(11) **EP 3 047 943 B1**
(45) Veröffentlichungstag und Bekanntmachung des Hinweises auf die Patenterteilung: **13.05.2020**
(21) Anmeldenummer: 15003282.9
(22) Anmeldetag: 18.11.2015
(51) Int. Cl.: B25B 23/147, B25B 23/00, B25B 21/00

(54) **DREHSCHRAUBER**
POWER SCREWDRIVER
VISSEUSE

(30) Priorität: 20.01.2015 DE 102015000555
(43) Veröffentlichungstag der Anmeldung: 27.07.2016
(73) Patentinhaber: Hohmann, Jörg, 59872 Meschede (DE); Hohmann, Frank, 59581 Warstein (DE)
(72) Erfinder: Hohmann, Jörg, 59872 Meschede (DE); Hohmann, Frank, 59581 Warstein (DE)
(74) Vertreter: Paustian, Othmar

(56) Entgegenhaltungen:
- EP-A1- 1 614 506
- EP-A2- 1 270 150
- WO-A1-03/006211
- WO-A2-01/66338
- DE-A1- 10 258 900
- DE-A1-102012 017 376
- US-A1- 2010 192 705
- US-B1- 6 196 071
- US-B1- 6 311 786

## Beschreibung

Die Erfindung bezieht sich auf einen Drehschrauber nach dem Oberbegriff von Anspruch 1, mit einem Motor zum Erzeugen eines Drehmoments, ferner mit einer Werkzeugaufnahme, die mit dem Motor in Wirkeingriff steht und das erzeugte Drehmoment auf ein Werkzeug überträgt, einer Messeinrichtung, die kontinuierlich mindestens eine Messgröße zur Bestimmung des Drehmomentes misst und den Messwert weiterleitet, und mit einer Steuerungseinrichtung, die mit dem Motor und der Messeinrichtung in Verbindung steht und den Betrieb des Motors so steuert, dass er nach seinem Starten ein kontinuierlich steigendes Drehmoment erzeugt, und die bei Erreichen eines Soll-Messwertes den Motor abschaltet.

Drehschrauber dienen zum Anziehen der Muttern bei Schraubverbindungen. In der fertig montierten Schraubverbindung soll die Mutter mit einem gewünschten bzw. erforderlichen Soll-Drehmoment angezogen sein. Dieses Soll-Drehmoment ist der Steuerungseinrichtung des Drehschraubers vorgegeben, beispielsweise über eine an dem Drehschrauber vorhandene und von dem Bediener betätigbare Einstelleinrichtung. Wird der Motor dann gestartet, wird die anzuziehende Mutter angedreht, wobei das Anzugsmoment der Mutter kontinuierlich ansteigt. Das Soll-Drehmoment ist in einer Steuerungssoftware in einer Tabellenfunktion hinterlegt, die auf einer Referenzierung zwischen Soll-Drehmoment und Motorstrom basiert. Da mit ansteigendem Anzugsdrehmoment auch der Motorstrom ansteigt, ist jedem einzustellenden Soll-Drehmoment ein referenzierter Motorstrom zugewiesen. Der Motorstrom wird kontinuierlich von einer Messeinrichtung gemessen und an eine Auswerteeinheit weitergeleitet. Bei Erreichen des dem Soll-Drehmoment zugeordneten Motorstroms, erhält die Steuerungseinrichtung von der Auswerteeinheit ein Abschaltsignal und schaltet den Motor aus. Das Soll-Drehmoment wird daher auch als Abschalt-Drehmoment bezeichnet. Die Differenz zwischen dem tatsächlich erreichten Ist-Drehmoment, bei dem der Motor von der Steuerungseinrichtung abgeschaltet worden ist, und dem vorgegebenen Soll-Drehmoment kann hierbei noch relativ groß sein.

Aus DE 102 58 900 A1 ist ein Drehschrauber mit den Merkmalen des Oberbegriffs von Anspruch 1 bekannt.

WO 01/66338 A2 offenbart eine Einpressvorrichtung mit einem Planetengetriebe, in das ein Drehmomentsensor integriert ist. Die Einpressvorrichtung weist ein Presswerkzeug auf, das mittels eines Spindelantriebs eine Presskraft ausübt. Das Planetengetriebe einschließlich Drehmomentsensor ist mit großem Abstand zum Presswerkzeug angeordnet.

Aus US 6 311 786 B1 und US 6 196 071 B1 sind auf der Außenseite einer Schraubeinrichtung angeordnete Sensoren bekannt.

In WO 03/006211 A1 ist ein Drehschrauber beschrieben, bei dem eine Messeinrichtung zwischen einer Werkzeugaufnahme und dem Motor angeordnet ist.

Aus EP 1 614 506 A1 ist es bekannt, eine Drehmoment-Messeinheit als separates Bauteil auszubilden und dieses zwischen einem Planetengetriebe und einer Werkzeugaufnahme anzuordnen. Die Drehmoment-Messeinheit weist eine innere Welle und eine äußere Welle auf. An der äußeren Welle sind ein Drehmomentsensor und Platinen mit einer Drehmomentanzeige und einem Druckknopf zum Ein- und Ausschalten der Stromversorgung der Platinen befestigt. Bei einer Ausführungsform kann die innere Welle mit dem Stützrahmen des Planetengetriebes und die äußere Welle mit dessen Hohlrad integral verbunden sein.

EP 1 270 150 A2, US 2010/192705 A1 und DE 10 2012 017 376 A1 befassen sich jeweils mit der Steuerung eines Drehschraubers.

Der Erfindung liegt die Aufgabe zugrunde, einen Drehschrauber der eingangs genannten Art so zu verbessern, dass er auch sehr große Drehmomente äußerst genau erzeugen kann und trotzdem sehr kompakt gebaut ist.

Erfindungsgemäß wird diese Aufgabe bei einem gattungsgemäßen Drehschrauber durch die kennzeichnenden Merkmale des Anspruchs 1 erreicht.

Durch die erfindungsgemäßen Maßnahmen wird das vom Motor erzeugte Drehmoment direkt gemessen und zur Erzeugung des Abschaltsignals verwendet. Die Steuerungseinrichtung schaltet den Motor daher bei einem ohne Umwege direkt gemessenen Ist-Drehmoment ab, wodurch eine Differenz zum vorgegebenen Soll-Drehmoment deutlich verringert werden kann. Auf diese Weise wird eine indirekte Messung des Drehmomentes und die damit verbundene Ungenauigkeit vermieden.

Dabei ist der Drehmomentsensor nahe der Werkzeugaufnahme angeordnet. Je näher der Drehmomentsensor an dem Werkzeug angeordnet ist, das das Drehmoment auf die Schraubverbindung aufbringen soll, umso genauer kann das tatsächlich aufgebrachte Drehmoment gemessen werden. So kann der Drehmomentsensor beispielsweise in Abtriebsrichtung direkt vor einem die Werkzeugaufnahme bildenden Abtriebsvierkant angeordnet sein. Auf den Abtriebsvierkant wird eine Nuss zum Anziehen der Muttern aufgesteckt, sodass ein unmittelbar davor angebrachter Drehmomentsensor in unmittelbarer Nähe der Mutter angeordnet ist, die mit dem Anzugsmoment gedreht wird.

Erfindungsgemäß ist ein Planetengetriebe zwischen Motor und Werkzeugaufnahme angeordnet, das mit beiden in Wirkungseingriff steht, und ist der Drehmomentsensor Bestandteil des Planetengetriebes. Drehschrauber mit Planetengetriebe werden bei großen Schraubverbindungen - beginnend ab M12 - zum Anziehen der Muttern eingesetzt. Die eingesetzten Drehmomente beginnen bei etwa 150 Nm und erreichen bis zu 13.000 Nm. Um diese Drehmomente zu erzeugen, treibt der Motor ein Planetengetriebe an, an dessen Ende sich die Werkzeugaufnahme befindet, beispielsweise ein Abtriebsvierkant, auf dem eine Aufstecknuss adaptiert wird. Ist der Drehmomentsensor Bestandteil des Planetengetriebes, kann er dort platzsparend untergebracht werden, was eine relativ einfache Herstellung und Montage des Drehschraubers ermöglicht.

Darüber hinaus ist in diesem Fall der Drehmomentsensor gleichzeitig innerhalb des Schraubergehäuses untergebracht und damit vor Beschädigungen weitgehend geschützt.

Es ist aber auch möglich, den Drehmomentsensor in einer anderen Ausführungsform an der Außenseite des Schraubergehäuses anzuordnen. Der Drehmomentsensor ist dann ohne weiteres zugänglich und kann im Fall einer Beschädigung leicht ausgewechselt werden.

Bevorzugt ist der Motor ein Elektromotor. Elektromotoren benötigen zur Energieversorgung lediglich einen Stromanschluss und sind wartungsarm und zudem relativ leicht. Der Transport und die Handhabung der Drehschrauber werden dadurch vereinfacht.

In vorteilhafter Ausgestaltung der Erfindung stehen der Drehmomentsensor und die Steuerungseinrichtung mit einer Auswerteeinheit in Verbindung, zu der der Drehmomentsensor die gemessenen Drehmomente weiterleitet und von der die Steuerungseinrichtung bei Erreichen eines Soll-Drehmomentes ein Abschaltsignal zum Abschalten des Motors empfängt. In der Auswerteeinheit findet ein Vergleich der erzeugten Drehmomente mit dem Soll-Drehmoment statt. Eine separate Ausbildung und Anordnung der Auswerteeinheit macht diese unabhängig von der Ausbildung und Anordnung des Drehmomentsensors und/oder der Steuerungseinrichtung, sodass Auswerteeinheit, Drehmomentsensor und Steuerungseinrichtung jeweils für sich optimal gestaltet und platziert werden können.

Vorzugsweise ist die Auswerteeinheit außerhalb des Drehschraubers angeordnet. Auf diese Weise können die gemessenen Drehmomente mehrerer im Einsatz befindlicher Drehschrauber zentral in einer gemeinsamen Auswerteeinheit ausgewertet werden. Es ist also auch möglich, die Auswerteeinheit im Drehschrauber anzuordnen.

In einer bevorzugten Ausführungsform der Erfindung weist der Drehschrauber eine kabellose Datenübertragungs-Verbindung zwischen Drehmomentsensor und Auswerteeinheit und/oder zwischen Auswerteeinheit und Steuerungseinrichtung und/oder zwischen Steuerungseinrichtung und Motor auf. In einem Drehschrauber müssen dann keine Kabelkanäle ausgebildet und keine Kabel montiert werden, wodurch der Aufwand für Herstellung und Montage der Drehschrauber deutlich reduziert wird.

Vorteilhafterweise weist ein erfindungsgemäßer Drehschrauber einen Datenausgang zum Empfang der gemessenen Drehmomente und zu deren Übermittlung an einen externen Datenträger auf. Die gemessenen Drehmomente und weitere Daten, wie z. B. zugehörige Uhrzeiten, können auf diese Weise für eine Archivierung oder gegebenenfalls für eine weitergehende, beispielsweise statistische, Auswertung zur Verfügung gestellt werden.

Dabei ist dieser Datenausgang bevorzugt dazu eingerichtet, die gemessenen Drehmomente kabellos an einen externen Datenträger zu übermitteln. Auch hierdurch wird die Ausbildung von Kabelkanälen und die Montage von Kabeln vermieden, was den Aufwand für Herstellung und Montage der Drehschrauber weiter reduziert.

In einer vorteilhaften Weiterbildung der Erfindung ist der Datenausgang dazu eingerichtet, die gemessenen Drehmomente kabellos an eine Auswerteeinheit zu übermitteln, von der Auswerteeinheit das Abschaltsignal zu empfangen und dieses an die Steuerungseinrichtung zu übermitteln, um den Motor abzuschalten. Die Auswerteeinheit kann dabei z. B. in einem Computer angeordnet sein, der mit dem Datenausgang in Datenübertragungs-Verbindung steht. Bei dieser Ausführungsform wird der Datenausgang auch als Dateneingang benutzt. Hierdurch kann die Konstruktion und Fertigung eines Drehschraubers mit kabelloser Datenübertragung weiter vereinfacht werden.

Die Erfindung wird nachfolgend anhand der Zeichnungen beispielshalber noch näher erläutert. Es zeigen:
- Figur 1: eine Seitenansicht einer ersten Ausführungsform eines erfindungsgemäßen Drehschraubers;
- Figur 2: Detail II aus Figur 1;
- Figur 3: Detail III aus Figur 1;
- Figur 4: eine Seitenansicht einer zweiten Ausführungsform eines erfindungsgemäßen Drehschraubers;
- Figur 5: eine Seitenansicht einer dritten Ausführungsform eines erfindungsgemäßen Drehschraubers;
- Figur 6: eine Seitenansicht einer vierten Ausführungsform eines erfindungsgemäßen Drehschraubers;
- Figur 7: eine teilweise aufgeschnittene Seitenansicht des Vorderteils des Drehschraubers aus Figur 1, mit einer ersten Ausführungsform eines Drehmomentsensors;
- Figur 8: Detail VIII aus Figur 7;
- Figur 9: eine der Figur 7 ähnliche Seitenansicht, mit einer zweiten Ausführungsform eines Drehmomentsensors;
- Figur 10: Detail X aus Figur 9;
- Figur 11: eine Seitenansicht des Vorderteils eines Drehschraubers aus den Figuren 4, 5 oder 6, mit einer dritten Ausführungsform eines Drehmomentsensors;
- Figur 12: Detail XII aus Figur 11.

Die in den Figuren dargestellten Ausführungsbeispiele eines erfindungsgemäßen Drehschraubers 1 weisen in Abtriebsrichtung nacheinander einen Griff 2, einen Motor 3, ein Drehgelenk 4, ein Umschaltgetriebe 5, ein Planetengetriebe 6 mit einem Drehmomentsensor 7 und einem Abstützarm 8 sowie einen Abtriebsvierkant 9 mit aufgesteckter Aufstecknuss 10 auf. In der genannten Reihenfolge sind die Bauteile aneinander befestigt, wobei der Drehmomentsensor 7 und der Abstützarm 8 an dem Planetengetriebe 6 befestigt sind.

Der Motor 3 ist ein Elektromotor und wird über den Griff 2, an dem ein Netzkabel 11 befestigt ist, mit Strom versorgt. Der Drehschrauber 1 kann jedoch auch einen Akku zur Stromversorgung aufweisen.

Im Griff 2 ist eine Steuerungseinrichtung 12 (Figur 2) vorhanden, die den Betrieb des Motors 3 steuert. Die Steuerungseinrichtung 12 ist dazu eingerichtet, den Betrieb des Elektromotors 3 so zu steuern, dass er nach seinem Starten ein kontinuierlich ansteigendes Drehmoment erzeugt. Ferner ist die Steuerungseinrichtung 12 dazu eingerichtet, von einer Auswerteeinheit 13 ein Abschaltsignal zu empfangen und bei Empfang des Abschaltsignals den Motor 3 abzuschalten.

Auf der Oberseite des Griffs 2 sind ein Display 14 und eine Eingabeeinrichtung 15 angeordnet (Figur 2), die an die Steuerungseinrichtung 12 angeschlossen sind. An der Eingabeeinrichtung 15 kann das Soll- bzw. Abschalt-Drehmoment eingegeben werden, bei dessen Erreichen die Steuerungseinrichtung 12 den Motor abschalten soll.

Steuerungseinrichtung 12, Display 14 und Eingabeeinrichtung 15 sind in einem gemeinsamen elektronischen Bauteil 16 untergebracht.

Ferner weist der Griff 2 einen Datenausgang 17 (Figur 3) auf, der zumindest ebenfalls an die Steuerungseinrichtung 12 und auch an den Drehmomentsensor 7 angeschlossen ist. An den Datenausgang 17 kann ein externer Datenträger 17a, beispielsweise ein Computer mit Datenträger, angeschlossen werden. Über den Datenausgang 17 können z. B. die gemessenen Drehmomente und die Abschaltuhrzeit ausgegeben werden.

Mit Hilfe des Drehgelenks 4 zwischen Motor 3 und Umschaltgetriebe 5 können Motor 3 und Griff 2 gegenüber dem restlichen Teil des Drehschraubers 1 verdreht werden, um den Griff 2 in eine bequeme und sichere Arbeitsposition zu bringen.

Mit Hilfe des Umschaltgetriebes 5 kann der Betrieb des Drehschraubers 1 zwischen einem Schnellgang und einem Lastgang hin- und hergeschaltet werden. Dazu weist das Umschaltgetriebe 5 einen Drehschalter 18 auf. Im Schnellgang kann mit maximaler Drehzahl bei reduziertem Drehmoment gearbeitet werden. Dagegen kann im Lastgang mit maximalem Drehmoment bei reduzierter Drehzahl gearbeitet werden.

Das Planetengetriebe 6 dient zur Erzeugung großer Drehmomente, beispielsweise 150 Nm bis 13.000 Nm. Auf seiner Eingangs- bzw. Antriebsseite wird das Planetengetriebe 6 von dem Motor 3 angetrieben. Auf seiner Ausgangs- bzw. Abtriebsseite befindet sich eine Abtriebswelle 19, an der der Abtriebsvierkant 9 befestigt ist, auf dem die auswechselbare Aufstecknuss 10 aufgesteckt ist.

In Umfangsrichtung um die Abtriebswelle 19 herum erstreckt sich als geschlossener Ring der Drehmomentsensor 7, der in Verbindung mit den Figuren 7 bis 12 näher beschrieben wird.

Auf der Abtriebswelle 19 ist der Abstützarm 8 befestigt, wobei zwischen Abtriebswelle 19 und Abstützarm 8 ein Gleitlager 20 angeordnet ist. Der Abstützarm 8 stützt sich an der Verschraubungskonstruktion ab oder an benachbarten Schrauben, um das Gegenmoment zu erzeugen.

Bei dem in Figur 1 dargestellten Ausführungsbeispiel ist die Auswerteeinheit 13 im Griff 2 des Drehschraubers 1 angeordnet. Das in Figur 2 dargestellte elektronische Bauteil 16 enthält in diesem Fall auch die Auswerteeinheit 13. Die Auswerteeinheit 13 empfängt vom Drehmomentsensor 7 die gemessenen Drehmomente, vergleicht diese mit dem Soll-Drehmoment und gibt bei Erreichen des Soll-Drehmomentes ein Abschaltsignal an die Steuerungseinrichtung 12.

Im Inneren des Drehschraubers 1 verlegte Strom- und Datenkabel 21 verbinden Drehmomentsensor 7, Auswerteeinheit 13, Steuerungseinrichtung 12 und Datenausgang 17 miteinander. Ferner können am Datenausgang 17 Daten kabelgebunden ausgegeben werden.

Bei dem in Figur 4 dargestellten Ausführungsbeispiel ist die Auswerteeinheit 13 ebenfalls im Drehschrauber 1 angeordnet, jedoch erfolgt die Datenübertragung zwischen Drehmomentsensor 7, Auswerteeinheit 13 und Steuerungseinrichtung 12 durch eine kabellose Verbindung 22. Dagegen werden am Datenausgang 17 die Daten noch über im Drehschrauber 1 verlaufende Strom- und Datenkabel bereitgestellt und können die Daten kabelgebunden am Datenausgang 17 ausgegeben werden.

Bei dem in Figur 5 dargestellten Ausführungsbeispiel ist die Auswerteeinheit 13 außerhalb des Drehschraubers 1 angeordnet und besteht wie bei dem Ausführungsbeispiel gemäß Figur 4 eine kabellose Datenübertragungs-Verbindung 22 zwischen dem Drehmomentsensor 7 und der Steuerungseinrichtung 12. Jedoch besteht bei dem Ausführungsbeispiel gemäß Figur 5 zwischen der Steuerungseinrichtung 12 und der Auswerteeinheit 13 eine kabellose Verbindung und ist der Datenausgang 17 für die kabelgebundene Datenausgabe ersetzt durch einen Datenausgang 17 für eine kabellose Datenausgabe.

Bei dem in Figur 6 dargestellten Ausführungsbeispiel ist die (nicht dargestellte) Auswerteeinheit außerhalb des Drehschraubers 1 angeordnet und erfolgen wie bei dem Ausführungsbeispiel gemäß Figur 5 sämtliche Datenübertragungen über kabellose Datenübertragungs-Verbindungen 22, jedoch werden die gemessenen Drehmomente von dem Drehmomentsensor 7 direkt kabellos an die externe Auswerteeinheit übertragen. Bei Erreichen des Soll-Drehmomentes überträgt die Auswerteeinheit kabellos das Abschaltsignal an die im Drehschrauber 1 vorhandene Steuerungseinrichtung 12, die daraufhin den Motor 3 abschaltet. Das in Figur 2 dargestellte elektronische Bauteil 16 enthält in diesem Fall nur die Steuerungseinrichtung 12, das Display 14 und die Eingabe- bzw. Einstelleinrichtung 15 zur Eingabe des Soll-Drehmomentes.

Es ist auch daran gedacht, den Datenausgang 17 dazu einzurichten, dass er die gemessenen Drehmomente vorzugsweise kabellos an eine Auswerteeinheit 13 übermittelt, von der Auswerteeinheit 13 das Abschaltsignal empfängt und daraufhin das Abschaltsignal an die Steuerungseinrichtung 12 übermittelt, damit diese den Motor 3 abschaltet.

In Figur 7 ist der vordere Teil des Drehschraubers 1 aus Figur 1 mit dem vorderen Teil des Planetengetriebes 6, dem Drehmomentsensor 7, dem Abstützarm 8 und dem Abtriebsvierkant 9 mit Aufstecknuss 10 in einer teilweise aufgeschnittenen Seitenansicht dargestellt. Die mit "M" bezeichneten Doppelpfeile geben die Drehrichtung des Drehmomentes an.

In Figur 8 ist das Detail VIII in vergrößertem Maßstab dargestellt.

In der in den Figuren 7 und 8 dargestellten Ausführungsform ist der Drehmomentsensor 7 auf der Außenseite des Schraubergehäuses 23 angeordnet und über eine Kabelverbindung 21 zumindest mit der Auswerteeinheit 13 und dem Datenausgang 17 verbunden. Die Kabel 21 verlaufen in einem Kabelkanal 24 in der Wand des Schraubergehäuses 23.

In der Außenwandung 25 der Abtriebswelle 19 verlaufen in Umfangsrichtung zwei zueinander parallele Reihen mit jeweils einer Vielzahl von in Längsrichtung der Abtriebswelle 19 sich erstreckenden länglichen Vertiefungen 26. Die Vertiefungen 26 der beiden Reihen liegen einander in Längsrichtung der Abtriebswelle 19 in einem vorgegebenen Abstand gegenüber und sind in Umfangsrichtung in einem konstanten Abstand zueinander angeordnet.

In den Vertiefungen 26 sind Elemente 27 angeordnet, die auf eine Tordierung der Abtriebswelle 19 ansprechen. Solche Elemente 27 können beispielsweise Magnete, opto-elektronische Elemente oder Dehnungsmessstreifen sein.

In den hier dargestellten Ausführungsbeispielen enthalten die Vertiefungen 26 Magnete 27.

Zwischen der Abtriebswelle 19 und dem Schraubergehäuse 23 und damit auch zwischen den Magneten 27 und dem Schraubergehäuse 23 ist ein Gleitlager 20 angeordnet, um ein möglichst reibungsarmes Rotieren der Abtriebswelle 19 in dem Schraubergehäuse 23 zu gewährleisten.

Der Drehmomentsensor 7 misst Magnetfeldänderungen, die sich in den Magneten 27 aufgrund der Tordierung der Abtriebswelle 19 beim Erzeugen der Drehmomente einstellen und sich mit der Änderung des Drehmomentes ebenfalls verändern.

Der Abstand 28 zwischen der der Abtriebswelle 19 zugewandten Seite des Drehmomentsensors 7 und der Außenwandung 25 der Abtriebswelle 19 bzw. der darin angeordneten Magnete 27 ist so gering, dass eine einwandfreie Drehmomentmessung gewährleistet ist. Die Stärke des Schraubergehäuses 23 ist in diesem Bereich entsprechend angepasst.

Die Figur 9 mit Darstellung des Details X in Figur 10 zeigt eine der Figur 7 ähnliche Darstellung eines weiteren Ausführungsbeispiels eines erfindungsgemäßen Drehschraubers 1. In dem in den Figuren 9 und 10 dargestellten Ausführungsbeispiel ist der Drehmomentsensor 7 innerhalb des Schraubergehäuses 23 angeordnet und liegt mit einem geringen Luftspalt 29 den Magneten 27 der Abtriebswelle 19 gegenüber. Die Datenübertragung, z. B. zur Auswerteeinheit 13 und zum Datenausgang 17, erfolgt auch hier über Kabel 21, die in einem Kabelkanal 24 im Schraubergehäuse 23 verlaufen.

Auch die Figuren 11 und 12 zeigen in ähnlichen Darstellungen wie in den Figuren 7 bis 10 ein weiteres Ausführungsbeispiel eines erfindungsgemäßen Drehschraubers 1. Wie in dem Ausführungsbeispiel gemäß den Figuren 7 und 8 ist auch hier der Drehmomentsensor 7 an der Außenseite des Schraubergehäuses 23 angeordnet. Die Datenübertragung, z. B. zur Auswerteeinheit 13 und zum Datenausgang 17, erfolgt jedoch in diesem Ausführungsbeispiel kabellos. Dazu ist in dem Schraubergehäuse 23 ein Sender 30 angeordnet, der über eine Datenleitung 31 mit dem Drehmomentsensor 7 in Verbindung steht und die gemessenen Drehmomente kabellos weiterleitet. Die Auswerteeinheit kann sich im Drehschrauber 1 befinden oder extern untergebracht sein.

## Patentansprüche

1. Drehschrauber mit
einem Motor (3) zum Erzeugen eines Drehmoments,
einer Werkzeugaufnahme (9), die mit dem Motor (3) in Wirkeingriff steht und das erzeugte Drehmoment auf ein Werkzeug überträgt,
einer Messeinrichtung (7), die kontinuierlich mindestens eine Messgröße zur Bestimmung des Drehmomentes misst und den Messwert weiterleitet,
einer Steuerungseinrichtung (12), die mit dem Motor (3) und der Messeinrichtung (7) in Verbindung steht und den Betrieb des Motors (3) so steuert, dass er nach seinem Starten ein kontinuierlich steigendes Drehmoment erzeugt, und die bei Erreichen eines Soll-Messwertes den Motor (3) abschaltet,
wobei die Messeinrichtung ein Drehmomentsensor (7) ist und der Drehmomentsensor (7) zwischen dem Motor (3) und der Werkzeugaufnahme (9) angeordnet ist, und
wobei ein Planetengetriebe (6) zwischen Motor (3) und Werkzeugaufnahme (9) angeordnet ist und mit beiden in Wirkeingriff steht und der Drehmomentsensor (7) Bestandteil des Planetengetriebes (6) ist, wobei das Planetengetriebe (6) eine Abtriebswelle (19) aufweist, an deren abtriebsseitigem Ende die Werkzeugaufnahme (9) befestigt ist,
**dadurch gekennzeichnet, dass**
der Drehmomentsensor (7) mit Elementen (27) zusammenwirkt, die in Vertiefungen (26) in der Aussenwandung (25) der Abtriebswelle (19) angeordnet sind und auf eine Tordierung der Abtriebswelle (19) ansprechen, wobei die Vertiefungen (26) in Umfangsrichtung in zwei zueinander parallelen Reihen angeordnet sind, und wobei der Drehmomentsensor (7) in Abtriebsrichtung direkt vor der Werkzeugaufnahme (9) oder vor einem Abstützarm (8) angeordnet ist.

2. Drehschrauber nach einem der vorhergehenden Ansprüche, **dadurch gekennzeichnet, dass** der Motor (3) ein Elektromotor ist.

3. Drehschrauber nach einem der vorhergehenden Ansprüche, **dadurch gekennzeichnet, dass** der Drehmomentsensor (7) und die Steuerungseinrichtung (12) mit einer Auswerteeinheit (13) in Verbindung stehen, zu der der Drehmomentsensor (7) die gemessenen Drehmomente weiterleitet und von der die Steuerungseinrichtung (12) bei Erreichen eines Soll-Drehmomentes ein Abschaltsignal zum Abschalten des Motors (3) empfängt.

4. Drehschrauber nach Anspruch 3, **dadurch gekennzeichnet, dass** die Auswerteeinheit (13) außerhalb des Drehschraubers (1) angeordnet ist.

5. Drehschrauber nach Anspruch 3 oder 4, **gekennzeichnet durch** eine kabellose Datenübertragungs-Verbindung (22) zwischen Drehmomentsensor (7) und Auswerteeinheit (13) und/oder zwischen Auswerteeinheit (13) und Steuerungseinrichtung (12) und/oder zwischen Steuerungseinrichtung (12) und Motor (3).

6. Drehschrauber nach einem der vorhergehenden Ansprüche, **gekennzeichnet durch** einen Datenausgang (17) zum Empfang der gemessenen Drehmomente und zu deren Übermittlung an einen externen Datenträger (17a).

7. Drehschrauber nach Anspruch 6, **dadurch gekennzeichnet, dass** der Datenausgang (17) dazu eingerichtet ist, die gemessenen Drehmomente kabellos an einen externen Datenträger (17a) zu übermitteln.

8. Drehschrauber nach Anspruch 3 in Verbindung mit Anspruch 6 oder 7, **dadurch gekennzeichnet, dass** der Datenausgang (17) dazu eingerichtet ist, die gemessenen Drehmomente kabellos an eine Auswerteeinheit (13) zu übermitteln, von der Auswerteeinheit (13) das Abschaltsignal zu empfangen und dieses an die Steuerungseinrichtung zu übermitteln, um den Motor (3) abzuschalten

## Claims

1. A nut runner comprising
a motor (3) for generating a torque,
a tool holder (9) which is operatively connected with the motor (3) and transmits the generated torque to a tool,
a measuring device (7) which continuously measures at least one measurement quantity for determining the torque and forwards the measurement value,
a control device (12) which is connected with the motor (3) and the measuring device (7) and controls the operation of the motor (3) such that after starting it generates a continuously increasing torque, and which switches off the motor (3) upon reaching a setpoint measurement value,
wherein the measuring device is a torque sensor (7) and the torque sensor (7) is arranged between the motor (3) and the tool holder (9). and
wherein a planetary transmission (6) is arranged between motor (3) and tool holder (9) and is operatively connected with both of them and the torque sensor (7) is part of the planetary transmission (6). wherein the planetary transmission (6) comprises an output shaft (19), to the output end of which the tool holder (9) is attached,
**characterized in that**
the torque sensor (7) cooperates with elements (27) which are arranged in depressions (26) in the outer wall (25) of the output shaft (19) and respond to a torsion of the output shaft (19), wherein the depressions (26) are arranged in circumferential direction in two rows parallel to each other, and wherein the torque sensor (7) is arranged in output direction directly before the tool holder (9) or before a support arm (8).

2. The nut runner according to any of the preceding claims, **characterized in that** the motor (3) is an electric motor.

3. The nut runner according to any of the preceding claims, **characterized in that** the torque sensor (7) and the control device (12) are connected with an evaluation unit (13) to which the torque sensor (7) forwards the measured torques and from which the control device (12) receives a switch-off signal for switching off the motor (3) upon reaching a setpoint torque.

4. The nut runner according to claim 3, **characterized in that** the evaluation unit (13) is arranged outside the nut runner (1).

5. The nut runner according to claim 3 or 4, **characterized by** a wireless data transmission connection (22) between torque sensor (7) and evaluation unit (13) and/or between evaluation unit (13) and control device (12) and/or between control device (12) and motor (3).

6. The nut runner according to any of the preceding claims, **characterized by** a data output (17) for receiving the measured torques and for transmitting the same to an external data carrier (17a).

7. The nut runner according to claim 6, **characterized in that** the data output (17) is equipped to wirelessly transmit the measured torques to an external data carrier (17a).

8. The nut runner according to claim 3 in connection with claim 6 or 7, **characterized in that** the data output (17) is equipped to transmit the measured torques to an evaluation unit (13) in a wireless manner, to receive the switch-off signal from the evaluation unit (13) and to transmit the same to the control device, in order to switch off the motor (3).

## Revendications

1. Visseuse, comportant
un moteur (3) pour générer un couple de rotation,
un récepteur à outil (9) qui est en liaison d'action avec le moteur (3) et qui transmet le couple de rotation généré à un outil,
un dispositif de mesure (7) qui mesure en continu au moins une grandeur de mesure pour déterminer le couple de rotation et qui achemine la valeur mesurée,
un dispositif de commande (12) qui est en connexion avec le moteur (3) et avec le dispositif de mesure (7) et qui commande le fonctionnement du moteur (3) de telle sorte qu'après son démarrage il génère un couple de rotation augmentant en continu, et qui coupe le moteur (3) lorsqu'une valeur mesurée de consigne est atteinte,
dans laquelle
le dispositif de mesure est un capteur de couple de rotation (7) et le capteur de couple de rotation (7) est disposé entre le moteur (3) et le récepteur à outil (9), et
un engrenage à planétaires (6) est disposé entre le moteur (3) et le récepteur à outil (9) et est en liaison d'action avec les deux, et le capteur de couple de rotation (7) fait partie de l'engrenage à planétaires (6), l'engrenage à planétaires (6) comprenant un arbre mené (19) auquel est fixé, à son extrémité côté sortie, le récepteur à outil (9),
**caractérisé en ce que**
le capteur de couple de rotation (7) coopère avec des éléments (27) qui sont disposés dans des cavités (26) dans la paroi extérieure (25) de l'arbre mené (19) et qui réagissent à une torsion de l'arbre mené (19), les cavités (26) étant disposées en deux rangées parallèles l'une à l'autre en direction périphérique, et le capteur de couple de rotation (7) étant disposé, en direction de sortie, directement en avant du récepteur à outil (9) ou en avant d'un bras de soutien (8).

2. Visseuse selon la revendication précédente,
**caractérisée en ce que**
le moteur (3) est un moteur électrique.

3. Visseuse selon l'une des revendications précédentes,
**caractérisée en ce que**
le capteur de couple de rotation (7) et le dispositif de commande (12) sont en connexion avec une unité d'évaluation (13) à laquelle le capteur de couple de rotation (7) achemine les couples de rotation mesurés et depuis laquelle le dispositif de commande (12) reçoit un signal de coupure pour couper le moteur (3) lorsqu'un couple de rotation de consigne est atteint.

4. Visseuse selon la revendication 3,
**caractérisée en ce que**
l'unité d'évaluation (13) est disposée à l'extérieur de la visseuse (1).

5. Visseuse selon la revendication 3 ou 4,
**caractérisée par**
une liaison de transmission de données (22) sans fil entre le capteur de couple de rotation (7) et l'unité d'évaluation (13) et/ou entre l'unité d'évaluation (13) et le dispositif de commande (12) et/ou entre le dispositif de commande (12) et le moteur (3).

6. Visseuse selon l'une des revendications précédentes,
**caractérisée par**
une sortie de données (17) pour recevoir les couples de rotation mesurés et pour les transmettre à un support de données externe (17a).

7. Visseuse selon la revendication 6,
**caractérisée en ce que**
la sortie de données (17) est conçue pour transmettre sans fil les couples de rotation mesurés à un support de données externe (17a).

8. Visseuse selon la revendication 3 en combinaison avec la revendication 6 ou 7,
**caractérisée en ce que**
la sortie de données (17) est conçue pour transmettre sans fil les couples de rotation mesurés à une unité d'évaluation (13), pour recevoir le signal de coupure provenant de l'unité d'évaluation (13), et pour transmettre ledit signal au dispositif de commande, afin de couper le moteur (3).
